# EUROPÄISCHE PATENTSCHRIFT

(11) **EP 2 983 556 B1**
(45) Veröffentlichungstag und Bekanntmachung des Hinweises auf die Patenterteilung: **15.08.2018**
(21) Anmeldenummer: 14719185.2
(22) Anmeldetag: 26.03.2014
(51) Int. Cl.: A47B 88/47

(54) **AUSZIEHFÜHRUNG FÜR EINE SCHUBLADE MIT EINER ANTRIEBSVORRICHTUNG**
DRAWER SLIDE RAIL WITH A DRIVE DEVICE
GLISSIÈRE DE TIROIR AVEC UN DISPOSITIF D'ENTRAÎNEMENT

(30) Priorität: 12.04.2013 AT 2932013
(43) Veröffentlichungstag der Anmeldung: 17.02.2016
(62) Teilanmeldung aus: 18178011.5
(73) Patentinhaber: Julius Blum GmbH, 6973 Höchst (AT)
(72) Erfinder: BRUNNMAYR, Harald, A-6912 Hörbranz (AT); BLUM, Michael, 6973 Höchst (AT)
(74) Vertreter: Torggler & Hofinger Patentanwälte
(86) Internationale Anmeldenummer: PCT/AT2014/000059
(87) Internationale Veröffentlichungsnummer: WO 2014/165877

(56) Entgegenhaltungen:
- DE-A1-102006 056 791
- DE-U1-202011 106 199
- GB-A- 2 427 651
- US-A- 4 657 292

## Beschreibung

Die Erfindung betrifft eine Ausziehführung für eine Schublade mit einer Antriebsvorrichtung für ein bewegbares Möbelteil, mit einer verriegelbaren Ausstoßvorrichtung zum Ausstoßen des bewegbaren Möbelteils aus einer Schließstellung in eine Offenstellung, wobei die Ausstoßvorrichtung durch Überdrücken des bewegbaren Möbelteils in eine in Schließrichtung hinter der Schließstellung liegende Überdrückstellung entriegelbar ist. Zudem betrifft die Erfindung ein Möbel mit einer solchen Antriebsvorrichtung. Des Weiteren betrifft die Erfindung ein Verfahren zum Öffnen und Schließen eines bewegbaren Möbelteils mit einer Ausziehführung, mit dem Schritt Ausstoßen des bewegbaren Möbelteils aus einer Schließstellung in eine Offenstellung durch eine verriegelbare Ausstoßvorrichtung, wobei die Ausstoßvorrichtung durch Überdrücken des bewegbaren Möbelteils in eine in Schließrichtung hinter der Schließstellung liegende Überdrückstellung entriegelt wird.
In der Möbelbeschlägeindustrie sind schon seit vielen Jahren Antriebsvorrichtungen bekannt, mit denen durch Drücken auf ein bewegbares Möbelteil (zum Beispiel auf eine Schublade) eine Entriegelung dieses bewegbaren Möbelteils vom Möbelkorpus erfolgt und anschließend das bewegbare Möbelteil geöffnet bzw. aktiv ausgestoßen wird. Dazu weisen solche Antriebsvorrichtungen einen sogenannten Touch-Latch-Mechanismus auf. Bei diesem Mechanismus verläuft die Bewegung zum Schließen der Schublade aus der Offenstellung und die Bewegung zum Entriegeln bzw. Öffnen der Schublade aus der Schließstellung in dieselbe Richtung, nämlich in die Schließrichtung. Bei einem normalen sanften Schließen (händisch oder durch eine Einziehvorrichtung) wird die Schublade bzw. das bewegbare Möbelteil am Ende der Schließbewegung durch eine Verriegelungsvorrichtung in der Schließstellung gehalten. Wenn aber ein zu starkes Zustoßen oder ein Durchdrücken der Schublade bis an den Endanschlag (entspricht der Überdrückstellung) erfolgt, kann die Ausstoßvorrichtung gar nicht verriegeln bzw. wird sofort wieder ausgelöst, wodurch kein sicheres Schließen bei einer derartigen Fehlbedienung des bewegbaren Möbelteils garantiert ist.
Um dieses Problem zu lösen, ist aus der prioritätsälteren aber nicht vorveröffentlichten österreichischen Patentanmeldung A 52/2012 (= AT 511 938 B1) ein Blockierelement bekannt, um die Bewegung in die Überdrückstellung bei zu schneller Schließbewegung zu verhindern. Ein ähnliches Funktionsprinzip geht auch aus der GB 2 427 651 A hervor. Somit wird durch das Blockierelement die Durchdrückbewegung des bewegbaren Möbelteils in der Schließstellung angehalten und es kann kein Durchdrücken bzw. Überdrücken erfolgen.
Um ein Auslösen der Ausstoßvorrichtung beim Durchdrücken zu verhindern, ist ein Blockierelement vorgesehen, das eine Blockierstellung aufweist, in der das Blockierelement bei Erreichen der Überdrückstellung die Entriegelung der Ausstoßvorrichtung verhindert, und das eine Freigabestellung aufweist, in der die Ausstoßvorrichtung bei Erreichen der Überdrückstellung entriegelbar ist. Durch dieses Blockierelement wird somit - im Gegensatz zur Patentanmeldung A 52/2012 - das bewegbare Möbelteil beim Durchdrücken nicht in der Schließstellung gehalten, sondern es wird ein Durchdrücken bis an den Endanschlag bzw. bis in die Überdrückstellung erlaubt. Im Speziellen ist dadurch beim Durchdrücken die Bewegung des bewegbaren Möbelteils bis in die Überdrückstellung zwar möglich, aber das Entriegeln der Ausstoßvorrichtung bei in Blockierstellung befindlichem Blockierelement wird dann verhindert.
Für eine mechanisch einfache Umschaltung zwischen Blockierstellung und Freigabestellung ist vorgesehen, dass das Blockierelement durch eine Rückstellvorrichtung von der Blockierstellung in die Freigabestellung bewegbar ist.
Da es aber durchaus erwünscht sein kann, mit starkem Zudrücken das bewegbare Möbelteil zu entriegeln, ist vorgesehen, dass die Rückstellbewegung der Rückstellvorrichtung zeitverzögert erfolgt. Das heißt, eine bestimmte Zeit nach Erreichen der Schließstellung ist ein Entriegeln der Ausstoßvorrichtung nicht möglich, wodurch eine Entriegelung beim unmittelbaren Durchdrücken des bewegbaren Möbelteils in die Überdrückstellung verhindert wird.
Eine derartige gattungsbildende Vorrichtung geht aus der US 4,657,292 hervor, wobei auch bei jeder absichtlichen Überdrückbewegung die Zeitverzögerung abgewartet werden muss. DE102006056791 offenbart eine gattungsgemäße Ausziehführung für eine Schublade.

Die Aufgabe der vorliegenden Erfindung besteht darin, hier eine alternative Möglichkeit zu schaffen.

Dies wird durch eine Ausziehführung für eine Schublade mit einer Antriebsvorrichtung mit den Merkmalen von Anspruch 1 gelöst.
Es ist möglich, dass das Blockierelement bereits beim Bewegen des bewegbaren Möbelteils in Öffnungsrichtung in die Blockierstellung gebracht wird. Bevorzugt ist allerdings vorgesehen, dass das Blockierelement beim Bewegen des bewegbaren Möbelteils in Schließrichtung in die Blockierstellung bewegbar ist. Wichtig ist jedenfalls, dass das Blockierelement vor Erreichen der Schließstellung oder spätestens mit Erreichen der Schließstellung in die Blockierstellung bewegbar ist.
Um auch ein normales Auslösen der gesamten Antriebsvorrichtung durch Überdrücken zu ermöglichen ist vorgesehen, dass das Blockierelement von der Blockierstellung in die Freigabestellung wieder zurückbewegbar ist. Grundsätzlich kann sich bei dieser Rückbewegung des Blockierelements von der Blockierstellung in die Freigabestellung das bewegbare Möbelteil im Überdrückbereich zwischen der Schließstellung und der Überdrückstellung befinden. Bevorzugt befindet sich das bewegbare Möbelteil bei Rückkehr des Blockierelements in die Freigabestellung aber in der Schließstellung. Bevorzugt ist vorgesehen, dass die Rückstellbewegung zwischen 0,2 Sekunden und 4 Sekunden, vorzugsweise zwischen 0,3 Sekunden und 1 Sekunde, dauert. Zumindest in diesem Zeitraum ist somit nach Erreichen der Blockierstellung bzw. der Schließstellung keine Entriegelung der Ausstoßvorrichtung möglich.
Prinzipiell kann die verriegelbare Ausstoßvorrichtung derart ausgebildet sein, dass sie einen in einer herzkurvenförmigen Führungsbahn verrastbaren Verriegelungszapfen aufweist. Ein bevorzugtes Ausführungsbeispiel der vorliegenden Erfindung sieht allerdings einen von einem Ausstoßkraftspeicher kraftbeaufschlagten Ausstoßhebel und ein entlang einer Verriegelungsgrundplatte bewegbares Verriegelungselement, an dem der Ausstoßhebel in Schließstellung anliegt, vor, wobei in Schließstellung das in einer Verriegelungsposition befindliche Verriegelungselement den Weg des Ausstoßhebels in einen Ausstoßabschnitt versperrt und in Überdrückstellung das in einer Freigabeposition befindliche Verriegelungselement den Weg des Ausstoßhebels in den Ausstoßabschnitt freigibt. Somit bildet das Element, das verriegelt wird (nämlich der Ausstoßhebel) auch gleichzeitig die kraftbeaufschlagte Komponente für das Ausstoßen. Diese beiden Komponenten sind bei Touch-Latch-Mechanismen mit Herzkurve immer separat ausgebildet.

Grundsätzlich ist es möglich, dass das Blockierelement an einer beliebigen Stelle der Antriebsvorrichtung oder auch separat davon ausgebildet sein kann. Bevorzugt ist allerdings vorgesehen, dass das Blockierelement am Verriegelungselement bewegbar, vorzugsweise drehbar, gelagert ist.

Um das Blockierelement in die Blockierstellung zu bringen ist bevorzugt vorgesehen, dass das Blockierelement bei einer Schließbewegung von der Ausstoßvorrichtung, vorzugsweise von deren Ausstoßhebel, in die Blockierstellung bewegbar ist.

Weiters ist bevorzugt vorgesehen, dass das Blockierelement die Entriegelung der Ausstoßvorrichtung bei Erreichen der Überdrückstellung dadurch unterbindet, dass das in der Blockierstellung befindliche Blockierelement die Bewegung des Verriegelungselements in die Freigabeposition verhindert.

Die Blockierstellung kann bevorzugt dadurch erreicht werden, dass das Blockierelement in einer - vorzugsweise in der Verriegelungsgrundplatte ausgebildeten - Führungsbahn begrenzt bewegbar gelagert ist, wobei das Blockierelement in seiner Blockierstellung in der Führungsbahn gehalten, vorzugsweise verkeilt, ist.

Um den Funktionsumfang der Antriebsvorrichtung zu erhöhen und auch den Bedienkomfort zu verbessern, kann die Antriebsvorrichtung auch eine - vorzugsweise vom Ausstoßhebel gebildete - Einziehvorrichtung aufweisen. Bevorzugt kann diese Einziehvorrichtung auch von einer Dämpfvorrichtung gedämpft sein. Besonders bevorzugt ist demnach vorgesehen, dass die Antriebsvorrichtung eine Steuerbahn aufweist, wobei der Ausstoßhebel beim Ausstoßen des bewegbaren Möbelteils am Ausstoßabschnitt der Steuerbahn anliegt, beim Spannen des Ausstoßkraftspeichers an einem Spannabschnitt der Steuerbahn anliegt und beim Einziehen des bewegbaren Möbelteils in die Schließstellung in der Funktion als Einziehvorrichtung an einem Einziehabschnitt der Steuerbahn anliegt.

Schutz wird auch begehrt für ein Möbel mit einem Möbelkorpus, einem im Möbelkorpus bewegbaren Möbelteil und einer erfindungsgemäßen Ausziehführung für eine Schublade mit einer Antriebsvorrichtung.

Für ein Verfahren zum Öffnen und Schließen eines bewegbaren Möbelteils mit einer Ausziehführung für eine Schublade mit einer Antriebsvorrichtung wird die erfindungsgemäße Aufgabe mit den in Anspruch 14 angeführten Schritten gelöst. Erfindungsgemäß ist dabei vorgesehen, dass das Bewegen des Blockierelements von der Blockierstellung in die Freigabestellung bei in Schließstellung befindlichem bewegbaren Möbelteil durch eine Rückstellvorrichtung zeitverzögert, vorzugsweise in einer Zeit zwischen 0,2 und 4 Sekunden, erfolgt.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: ein Möbel mit einer Ausziehführung und einer Antriebsvorrichtung,
- Fig. 2a: die Ausziehführung mit der Antriebsvorrichtung,
- Fig. 2b: ein Detail von Figur 2a,
- Fig. 3a bis 3c: die Antriebsvorrichtung in einer Schließstellung,
- Fig. 4a und 4b: die Antriebsvorrichtung beim Überdrücken,
- Fig. 5a bis 7: die Antriebsvorrichtung beim Ausstoßen,
- Fig. 8: die Antriebsvorrichtung im Freilauf,
- Fig. 9: die Antriebsvorrichtung beim Spannen,
- Fig. 10: die Antriebsvorrichtung bei voll gespannten Kraftspeicher,
- Fig. 11: die Antriebsvorrichtung beim Einziehen,
- Fig. 12a bis 13c: die Antriebsvorrichtung bei Bewegen des Blockierelements in die Blockierstellung,
- Fig. 14: die Antriebsvorrichtung bei Erreichen der Schließstellung,
- Fig. 15a bis 15b: die Antriebsvorrichtung beim durch das Blockierelement verhinderten Entriegeln,
- Fig. 16: ein Zeit-Weg-Diagramm der Bewegung des bewegbaren Möbelteils bei normalem Schließen und Auslösen,
- Fig. 17: ein Zeit-Weg-Diagramm der Bewegung des bewegbaren Möbelteils beim Durchdrücken und
- Fig. 18 bis 23b: ein alternatives Ausführungsbeispiel des Blockierelements.

Figur 1 zeigt ein Möbel 13 bestehend aus einem Möbelkorpus 14 und darin bewegbar gelagerten Möbelteilen 2. Diese bewegbaren Möbelteile 2 in Form von Schubladen sind über eine Ausziehführung 16 am Möbelkorpus 14 linear verschiebbar gelagert. Diese Ausziehführung 16 weist eine Korpusschiene 18, eine hier nicht dargestellte Ladenschiene und gegebenenfalls eine Mittelschiene auf. An der Ausziehführung 16 bzw. am bewegbaren Möbelteil 2 ist die Antriebsvorrichtung 1 befestigt.

Dazu ist in Figur 2a ersichtlich, dass die Antriebsvorrichtung als wesentliche Komponenten einen Ausstoßhebel 7 und den Ausstoßkraftspeicher 6, der gleichzeitig als Einziehkraftspeicher 11 fungiert, aufweist. Zudem ist eine Dämpfvorrichtung 19 vorgesehen.

In Figur 2b ist im Detail ersichtlich, dass der Ausstoßhebel 7 über die Ausstoßrolle 20 am Ausstoßanschlag 27 anliegt. Die Ausstoßrolle 20 ist am Ausstoßhebel 7 über das Drehlager 29 drehbar gelagert. Grundsätzlich ist der Ausstoßhebel um die Schwenkachse X drehbar an der Ausstoßbasisplatte 26 gelagert. Diese Ausstoßbasisplatte 26 ist bei diesem Ausführungsbeispiel an einer Schubladenbodenunterseite des bewegbaren Möbelteils 2 montiert. Der Ausstoßkraftspeicher 6 ist über die Federbasis 24 an der Ausstoßbasisplatte 26 und über die Federbasis 25 am Ausstoßhebel 7 befestigt. Der Ausstoßkraftspeicher 6 ist als Zugfeder ausgebildet. Im Gegensatz zur Ausstoßbasisplatte 26 ist die Verriegelungsgrundplatte 8 an der Korpusschiene 18 montiert. An dieser Verriegelungsgrundplatte 8 ist der Ausstoßanschlag 27 angeordnet. Zudem ist an der Verriegelungsgrundplatte 8 das Steuerelement 21 in Freigaberichtung R bewegbar gelagert. Durch einen hier nicht dargestellten Kraftspeicher ist das Steuerelement 21 in Freigaberichtung R kraftbeaufschlagt. Zudem ist am Steuerelement 21 eine kraftbeaufschlagte Klappe 23 drehbar gelagert. Die Dämpfvorrichtung 19 weist einen Dämpfkolben 28 auf, wobei dieser Dämpfkolben 28 am Schieber 34 anliegt. Dieser Schieber 34 liegt vor allem kurz vor Erreichen der Schließstellung SS am Ausstoßhebel 7 an und dämpft die Einziehbewegung des als Einziehkraftspeicher 11 fungierenden Ausstoßkraftspeichers 6. Für das Bewegen des bewegbaren Möbelteils 2 in Öffnungsrichtung OR stößt sich das bewegbare Möbelteil 2 über den am bewegbaren Möbelteil 2 angeordneten Ausstoßhebel 7 an dem am Möbelkorpus 14 ausgebildeten bzw. angeordneten Ausstoßanschlag 27 ab.

In den Figuren 3a bis 3c sind diverse Ansichten der Antriebsvorrichtung 1 dargestellt, wobei diese Stellung der Antriebsvorrichtung 1 der Schließstellung SS des bewegbaren Möbelteils 2 entspricht. Es ist weiters ersichtlich, dass sich das am Steuerelement 21 drehbar gelagerte Blockierelement 4 in einer Freigabestellung F befindet. Mit dem Steuerelement 21 verbunden bzw. mit diesem einstückig ausgebildet ist das Verriegelungselement 9, welches sich gemäß den Figuren 3a bis 3c in der Verriegelungsposition V befindet. In dieser Verriegelungsposition V liegt der Ausstoßhebel 7 über die Ausstoßrolle 20 am Verriegelungselement 9 an. Der nicht dargestellte, zwischen der Verriegelungsgrundplatte 8 und dem Steuerelement 21 wirkende Kraftspeicher möchte zwar das Verriegelungselement 9 in die Freigaberichtung R bewegen, jedoch wird dies durch den am Verriegelungselement 9 anliegenden Ausstoßhebel 7 verhindert, da die Kraft des Ausstoßkraftspeichers 6 größer ist als die des nicht dargestellten Kraftspeichers zwischen Verriegelungselement 9 bzw. Steuerelement 21 und Verriegelungsgrundplatte 8.

Wenn nun in Schließrichtung SR auf das bewegbare Möbelteil 2 gedrückt wird, so gelangt das bewegbare Möbelteil 2 in die Überdrückstellung ÜS, wobei sich dann die Antriebsvorrichtung 1 in der Stellung gemäß den Figuren 4a und 4b befindet. Durch das Bewegen des bewegbaren Möbelteils 2 in Schließrichtung bewegt sich auch die Ausstoßbasisplatte 26 relativ zur Verriegelungsgrundplatte 8. Da aber gemäß aber der Schließstellung SS bereits die Ausstoßrolle 20 des Ausstoßhebels 7 in der Schließstellung SS am Ausstoßanschlag 27 anliegt, kann sich beim Bewegen des bewegbaren Möbelteils 2 in die Überdrückstellung ÜS die Ausstoßrolle 20 nicht weiter in Schließrichtung SR bewegen, sondern es wird ein Verschwenken des Ausstoßhebels 7 um die Schwenkachse X ausgelöst. Durch dieses Verschwenken bleibt die Ausstoßrolle 20 in Schließrichtung SR gesehen zwar in derselben Position, es erfolgt jedoch eine Bewegung der Ausstoßrolle 20 quer zur Schließrichtung SR bzw. Öffnungsrichtung OR. Dadurch wird die Ausstoßrolle 20 vom Verriegelungselement 9 soweit weg bewegt und außer Kontakt gebracht, bis sich das Steuerelement 21 mitsamt dem Verriegelungselement 9 aufgrund des nicht dargestellten Kraftspeichers an der Ausstoßrolle 20 vorbei in die Freigaberichtung R bewegen kann. Somit gelangt das Verriegelungselement 9 aus der Verriegelungsposition V in die Freigabeposition G, wodurch der Ausstoßhebel 7 nicht mehr am Verriegelungselement 9 gehalten ist und der Weg in den Ausstoßabschnitt A frei ist.

Sobald dieser Ausstoßabschnitt A nicht mehr vom Verriegelungselement 9 verriegelt ist, kann sich der Ausstoßkraftspeicher 6 entspannen und verschwenkt den Ausstoßhebel 7 gegen den Uhrzeigersinn in die Stellung gemäß den Figuren 5a bis 5c. Mit diesem Verschwenken stößt sich der Ausstoßhebel 7 über die Ausstoßrolle 20 am Ausstoßanschlag 27 der Ausstoßbasisplatte 26 ab und bewegt das bewegbare Möbelteil 2 relativ zum Möbelkorpus 14 in Öffnungsrichtung OR. Somit befindet sich das bewegbare Möbelteil 2 gemäß den Figuren 5a bis 5c in einer Offenstellung OS. Das Verriegelungselement 9 befindet sich weiterhin in der Freigabeposition G.

Dadurch dass sich der Ausstoßkraftspeicher 6 weiter entspannt, gelangt die Antriebsvorrichtung 1 weiter in die Stellungen gemäß der Figuren 6 und 7.

Durch den Schwung der Ausstoßvorrichtung 3 oder durch händisches Ziehen am bewegbaren Möbelteil 2 in Öffnungsrichtung OR, gelangt die Antriebsvorrichtung weiter in die Stellung gemäß Figur 8. In dieser Stellung befindet sich das bewegbare Möbelteil 2 in einem Freilauf. Wenn das bewegbare Möbelteil 2 von Figur 8 weiter in Öffnungsrichtung OR bewegt wird, erlaubt die Klappe 23 unter Verschwenken im Uhrzeigersinn das Passieren der Ausstoßrolle 20.

Wenn das bewegbare Möbelteil 2 dann wieder in Schließrichtung SR bewegt wird, gelangt die Ausstoßrolle 20 in Anschlag mit dem an der Klappe 23 und am Steuerelement 21 ausgebildeten Spannabschnitt S (siehe Figur 9). Sobald die Ausstoßrolle 20 das Steuerelement 21 bzw. die Klappe 23 kontaktiert, wird das gesamte Steuerelement gegen die Kraft des nicht dargestellten Kraftspeichers entgegen der Freigaberichtung R bewegt, wodurch das Verriegelungselement 9 in die Verriegelungsposition V gelangt.

Bei weiterer Bewegung des bewegbaren Möbelteils 2 in Schließrichtung SR verfährt bzw. rollt die Ausstoßrolle 20 entlang des Spannabschnitts S bis zur Stellung gemäß Figur 10, in der der Ausstoßkraftspeicher 6 voll gespannt ist. Der Spannabschnitt S bildet mit dem Einziehabschnitt E und dem Ausstoßabschnitt A die wesentlichen Komponenten der Steuerbahn 12.

Nach Überschreiten der Stellung gemäß Figur 10 in Schließrichtung SR gelangt der Ausstoßhebel 20 in den Einziehabschnitt E gemäß Figur 11, wobei der Ausstoßhebel 7 nun in Zusammenwirken mit dem Einziehkraftspeicher 11 als Einziehvorrichtung 35 fungiert. Aufgrund des mechanischen Kontakts zwischen der Ausstoßrolle 20 und dem Steuerelement 21 wird das Steuerelement 21 weiter gegen die Freigaberichtung R gedrückt, sodass das Verriegelungselement 9 in der Verriegelungsposition V verbleibt.

In weiterer Folge gelangt die Ausstoßrolle 20 in Kontakt mit dem Drehhebel 30 des Blockierelements 4, wie es in den Figuren 12a bis 12c dargestellt ist. Durch diesen Kontakt wird das Blockierelement 4 um das Drehlager 32 im Uhrzeigersinn gedreht. Dadurch verschiebt sich auch die Blockiernocke 31 in der in der Verriegelungsgrundplatte 8 ausgebildeten Führungsbahn 10. Gleichzeitig mit diesem Drehen wird auch die als Zugfeder ausgebildete Rückstellvorrichtung 5 gespannt. Diese Zugfeder ist einerseits am Steuerelement 21 und andererseits am Blockierelement 4 befestigt. Gemäß den Figuren 12a bis 12c befindet sich das Blockierelement 4 somit bereits in der Blockierstellung B.

Durch das Entspannen des Einziehkraftspeichers 11 gelangt die Antriebsvorrichtung 1 weiter in die Stellung gemäß der Figuren 13a bis 13c, in der sich das bewegbare Möbelteil 2 immer noch in einer Offenstellung OS befindet. Während dieser Einziehbewegung setzt auch die Wirkung der Dämpfvorrichtung 19 ein und wirkt der Federkraft des Einziehkraftspeichers 11 entgegen. Gemäß den Figuren 13a bis 13c hat sich das Blockierelement 4 weiter im Uhrzeigersinn gedreht, sodass die Blockiernocke 31 am Ende der Führungsbahn 10 anlangt. In dieser Stellung ist die Rückstellvorrichtung 5 voll geladen.

Bald nachdem die Ausstoßrolle 20 den Drehhebel 30 nicht mehr kontaktiert, gelangt die Ausstoßrolle 20 und der Ausstoßhebel 7 in die Stellung gemäß Figur 14, welcher der Schließstellung SS des bewegbaren Möbelteils 2 entspricht. Dabei liegt die Ausstoßrolle 20 am Verriegelungselement 9 an. Das Blockierelement 4 wird zwar nicht mehr von der Ausstoßrolle 20 kontaktiert, dennoch befindet es sich noch in der Blockierstellung B, hat jedoch durch die Rückstellvorrichtung 5 bereits einen Teil der Rückstellbewegung T durchgeführt. Diese Rückstellbewegung T wird allerdings durch eine Verzögerungsvorrichtung zeitverzögert. Diese Verzögerungsvorrichtung kann beispielsweise in Form eines im Drehlager 32 angeordneten Rotationsdämpfers ausgebildet sein. Durch diese Verzögerungsvorrichtung dauert die Bewegung des Blockierelements 4 von der Blockierstellung B in die Freigabestellung F zwischen 0,2 Sekunden und 4 Sekunden. Während dieser Zeit kann die Ausstoßvorrichtung 3 nicht entriegelt werden, was durch die im Folgenden beschriebenen Figuren 15a bis 15b veranschaulicht ist:

Besonders durch einen Vergleich mit Figur 4a ist in Figur 15a nämlich erkennbar, dass sich der Ausstoßhebel 7 aufgrund der Bewegung des bewegbaren Möbelteils 2 in die Überdrückstellung ÜS wieder um die Schwenkachse X im Uhrzeigersinn gedreht hat. Dadurch entfernt sich die Ausstoßrolle 20 vom Verriegelungselement 9, wodurch sich dieses Verriegelungselement 9 über das Steuerelement 21 aufgrund des nicht dargestellten Kraftspeichers eigentlich in die Freigaberichtung R bewegen will. Diese Bewegung in die Freigaberichtung R wird allerdings gemäß Figur 15b dadurch verhindert, dass die Blockiernocke 31 des Blockierelements 4 an der Blockierflanke 33 der in der Verriegelungsgrundplatte 8 ausgebildeten Führungsbahn 10 anliegt. Es ist somit allenfalls eine geringe Bewegung des Verriegelungselements 9 in Freigaberichtung R möglich, die aber nicht ausreicht, um den Ausstoßabschnitt A für den Ausstoßhebel 20 freizugeben. Somit kann beim Überdrücken des bewegbaren Möbelteils 2 in die Überdrückstellung ÜS, solange sich das Blockierelement 4 in der Blockierstellung B befindet, keine Entriegelung der Ausstoßvorrichtung 3 erfolgen. Solange durch einen Bediener weiterhin in Schließrichtung SR Druck auf die in der Überdrückstellung ÜS befindliche Schublade (bewegbares Möbelteil 2) ausgeübt wird, kann das Blockierelement 4 durch die Rückstellvorrichtung 5 nicht in die Freigabestellung 5 bewegt werden. Dies liegt daran, dass die Ausstoßrolle 20 nicht "satt" - wie es in der Schließstellung SS der Fall ist - am Verriegelungselement 9 anliegt, sondern das Verriegelungselement 9 aufgrund des nicht dargestellten Kraftspeichers gegenüber der Schließstellung SS um eine kurze Wegstrecke in Richtung Freigaberichtung R versetzt ist. Durch diesen Versatz stimmt die Drehachse des Drehlagers 32 nicht mehr mit der Ausbildung der Führungsbahn 10 überein und die Blockiernocke 31 kann sich nicht entlang der Führungsbahn 10 gegen den Uhrzeigersinn bewegen, sondern verkeilt sich an der Blockierflanke 33 (siehe Figur 15b). Das heißt, solange ein Bediener auf das in der Überdrückstellung ÜS befindliche bewegbare Möbelteil 2 drückt, kann keine Bewegung des Blockierelements 4 in die Freigabestellung F stattfinden.

Erst wenn das bewegbare Möbelteil 2 losgelassen wird, kann sich der Ausstoßkraftspeicher 6 wieder etwas entspannen und den Ausstoßhebel 7 gegen den Uhrzeigersinn verschwenken, sodass über die Ausstoßrolle 20 das Verriegelungselement 9 wieder in die Stellung gemäß Figur 14 gelangt. In dieser Stellung gemäß Figur 14 stimmt die Drehachse des Drehlagers 32 wieder mit dem Radius der Führungsbahn 10 überein, sodass die Rückstellvorrichtung 5 das Blockierelement 4 gegen den Uhrzeigersinn zeitverzögert in die in Figur 3c dargestellte Freigabestellung F bewegen kann. In dieser Figur 3c hat die Blockiernocke 31 die Blockierflanke 33 überwunden und das Blockierelement 4 kann beim Überdrücken des bewegbaren Möbelteils 2 in die Überdrückstellung ÜS entlang des geraden Abschnitts 36 der Führungsbahn 10 mit dem Steuerelement 21 und dem Verriegelungselement 9 in Freigaberichtung R mitbewegt werden, sodass, wie in Figur 4b dargestellt, der Ausstoßabschnitt A für die Ausstoßrolle 20 freigegeben ist.

In Figur 16 ist in einem Zeit-Weg-Diagramm die Stellung des bewegbaren Möbelteils 2 während eines Schließvorgangs ohne Durchdrücken schematisch dargestellt. Zu Beginn der Schließbewegung befindet sich demnach das Blockierelement 4 noch in der Freigabestellung F. Gleichzeitig wird die Antriebsvorrichtung 1 entlang des Spannweges S bewegt und erreicht anschließend den Einziehabschnitt E. Während der Bewegung des bewegbaren Möbelteils 2 im Einziehabschnitt E wird das Blockierelement 4 von der Freigabestellung F in die Blockierstellung B bewegt bzw. umgeschaltet. Auch bei Erreichen der Schließstellung SS befindet sich das Blockierelement 4 in der Blockierstellung B. Da bei normalem Schließen bei Erreichen der Schließstellung SS keine Kraft von außen auf das bewegbare Möbelteil 2 ausgeübt wird, beginnt erfindungsgemäß spätestens mit dem Erreichen der Schließstellung SS die Rückstellbewegung T. Mit dem Ende dieser Rückstellbewegung T gelangt auch das Blockierelement 4 wieder von der Blockierstellung B in die Freigabestellung F. Anschließend kann, durch die punktierte Darstellung angedeutet, beliebig lange auf die Entriegelung gewartet werden. Sobald ein Bediener das bewegbare Möbelteil 2 öffnen möchte, drückt dieser in Schließrichtung SR auf das bewegbare Möbelteil 2, wodurch dieses in den Überdrückbereich Ü zwischen der Schließstellung SS und der Überdrückstellung ÜS gelangt. Dadurch wird die Ausstoßvorrichtung 3 entriegelt und das bewegbare Möbelteil 2 wird Öffnungsrichtung OR ausgestoßen.

Demgegenüber ist in Figur 17 der Durchdrückschutz der vorliegenden Erfindung schematisch dargestellt. Wiederum wird zunächst zu Beginn der Schließbewegung vom bewegbaren Möbelteil 2 ein nicht dargestellter Freilaufabschnitt abgefahren. Sobald die Ausstoßrolle 20 in Kontakt mit dem Steuerelement 21 gelangt, ist der Spannabschnitt S der Antriebsvorrichtung 1 erreicht. Während der Bewegung entlang des Einziehabschnittes E wird das Blockierelement 4 von der Freigabestellung F in die Blockierstellung B bewegt. In weiterer Folge wird bei Erreichen der Schließstellung SS das bewegbare Möbelteil 2 nicht angehalten, sondern es erfolgt ein unmittelbares Durchdrücken des bewegbaren Möbelteils 2 in die Überdrückstellung ÜS. Da sich das Blockierelement 4 in der Blockierstellung B befindet, kann die Ausstoßvorrichtung 3 nicht entriegelt werden und es erfolgt kein Ausstoßen des bewegbaren Möbelteils 2 in Öffnungsrichtung OR trotz Überdrücken. Solange das bewegbare Möbelteil 2 in der Überdrückstellung ÜS verbleibt, solange bleibt auch das Blockierelement 4 in der Blockierstellung B (siehe Punktierung). Erst wenn das bewegbare Möbelteil 2 losgelassen wird, gelangt das bewegbare Möbelteil 2 aufgrund des Ausstoßkraftspeichers 6 und des Ausstoßhebels 7 wieder in die Schließstellung SS (siehe Loslassabschnitt L). Sobald sich das bewegbare Möbelteil 2 in dieser Schließstellung SS befindet, beginnt erfindungsgemäß auch wieder die Rückstellungbewegung T durch die Rückstellvorrichtung 5. Nach demselben Zeitraum wie in Figur 16 ist diese Rückstellbewegung T beendet und das Blockierelement 4 gelangt wieder von der Blockierstellung B in die Freigabestellung F. Anschließend kann wie in Figur 16 beliebig lange auf das Auslösen bzw. Entriegeln gewartet werden. Das Entriegeln erfolgt wieder durch Überdrücken in die Überdrückstellung ÜS und anschließendem Ausstoßen des bewegbaren Möbelteils 2 von der Ausstoßvorrichtung 3 in Öffnungsrichtung OR.

In den Fig. 18 bis 23b ist ein weiteres Ausführungsbeispiel der vorliegenden Erfindung gezeigt, bei dem vor allem das Blockierelement 4 unterschiedlich ausgebildet ist. Hierzu sei zunächst auf Fig. 18 verwiesen. Diese Fig. 18 entspricht der Stellung der Antriebsvorrichtung 1 gemäß Fig. 9. Das heißt, das bewegbare Möbelteil 2 wird gerade geschlossen und die Ausstoßrolle 20 liegt am Spannabschnitt S des Steuerelements 21 an. Dadurch wurde das gesamte Steuerelement 21 wie von Fig. 8 auf Fig. 9 bewegt. Mit dieser Bewegung wird auch die Blockiernocke 31 entlang der in der Verriegelungsgrundplatte 8 ausgebildeten Führungsbahn 10 nach links bewegt, bis die Blockiernocke 31 gemäß Fig. 18 die Abweiskante 38 kontaktiert. In dieser Fig. 18 befindet sich das bewegbare Möbelteil 2 in der Offenstellung OS. Das Verriegelungselement 9 befindet sich bereits in der Verriegelungsposition V. Bei dieser Ausführungsvariante bildet das Verriegelungselement 9 gleichzeitig das Blockierelement 4, wobei es um das Drehlager 32 drehbar ist.

Wenn gemäß Fig. 19 das Steuerelement 21 beim Spannen weiter bewegt wird, wird die Blockiernocke 31 von der Abweiskante 38 abgewiesen, wodurch sich das Blockierelement 4 gegen den Uhrzeigersinn dreht. Im Bereich des Drehlagers 32 bzw. des Blockierelements 4 befindet sich ein Dämpfmedium, welches die Funktion der Rückstellvorrichtung 5 übernimmt. In dieser Fig. 19 befindet sich somit das Blockierelement 4 in der Blockierstellung.

Gemäß Fig. 20a und 20b überfährt beim weiteren Schließvorgang die Ausstoßrolle 20 das Verriegelungselement 9 bzw. das Blockierelement 4, wodurch die Schließstellung SS des bewegbaren Möbelteils 2 erreicht ist.

Erfolgt unmittelbar ein Durchdrücken des bewegbaren Möbelteils 2 in eine Überdrückstellung ÜS, wie sie in Fig. 21a und 21b gezeigt ist, so hebt zwar die Ausstoßrolle 20 vom Verriegelungselement 9 ab, es erfolgt aber nur eine kurze Bewegung des gesamten Steuerelements 21, da diese Bewegung sogleich durch das Aufeinandertreffen der Steuernocke 31 mit der Steuerflanke 33 gestoppt wird. Somit bleibt in dieser Überdrückstellung ÜS zumindest kurzzeitig die Blockierstellung B aufrecht.

Nach einem kurzen Zeitraum von wenigen Sekunden wird das Blockierelement 4 aufgrund der nachlassenden Kraft des Dämpfmediums wieder im Uhrzeigersinn gedreht, wodurch das Blockierelement 4 in die Freigabestellung F gemäß Fig. 22a und 22b gelangt. Die Ausstoßrolle 20 liegt aber noch am Blockierelement 4 bzw. am Verriegelungselement 9 an, weshalb aufgrund der gegebenen Verriegelungsposition V keine Entriegelung und somit kein Ausstoßen erfolgt.

Erst wenn ausgehend von dieser Position ein "normales" bzw. gewünschtes Überdrücken erfolgt, erfolgt eine Entriegelung und ein Ausstoßen, wie bereits zu den Fig. 3 bis 4 beschrieben. In diesem Fall gelangt die Ausstoßrolle 20 wie in Fig. 23a und 23b gezeigt in den Ausstoßabschnitt A, da dieser vom Steuerelement 20 freigegeben wurde. Bei dieser Bewegung des Steuerelements 21 nach rechts verfährt auch die Blockiernocke 31 entlang der Führungsbahn 10.

Somit ist durch die vorliegende Erfindung ein alternativer Durchdrückschutz gegeben, bei dem die Entriegelung der Ausstoßvorrichtung 3 für einen bestimmten Zeitraum nach Erreichen der Schließstellung SS verhindert wird. Die Entriegelung wird gänzlich verhindert, solange sich das bewegbare Möbelteil 2 nach dem Durchdrücken noch in der Überdrückstellung ÜS befindet.

Gemäß dem in dieser Anmeldung gezeigten Ausführungsbeispiel ist der Ausstoßhebel 7 dem bewegbaren Möbelteil 2 zugeordnet und stößt sich an einem dem Möbelkorpus 14 zugeordneten Ausstoßanschlag 27 ab. Grundsätzlich ist aber auch die Umkehrvariante denkbar, wonach ein dem Möbelkorpus 14 zugeordneter Ausstoßhebel 14 das bewegbare Möbelteil 2 ausstößt. Die einzelnen Komponenten können alle, teilweise oder gar nicht an der Ausziehführung 16 befestigt sein. Diese Variante des Durchdrückschutzes gilt sinngemäß für sämtliche Ausführungsvarianten. Vor allem muss dieser Durchdrückschutz nicht unbedingt auf eine Ausstoßvorrichtung 3 mit einem schwenkbaren Ausstoßhebel 7 beschränkt sein, sondern er kann natürlich auch sinngemäß bei einem linear bewegbaren Ausstoßelement mit einer herzkurvenförmigen Führungsbahn entsprechend umgesetzt sein.

## Patentansprüche

1. Ausziehführung für eine Schublade mit einer Antriebsvorrichtung (1) für ein bewegbares Möbelteil (2), mit einer verriegelbaren Ausstoßvorrichtung (3) zum Ausstoßen des bewegbaren Möbelteils (2) aus einer Schließstellung (SS) in eine Offenstellung (OS), wobei die Ausstoßvorrichtung (3) durch Überdrücken des bewegbaren Möbelteils (2) in eine in Schließrichtung (SR) hinter der Schließstellung (SS) liegende Überdrückstellung (ÜS) entriegelbar ist, einem Blockierelement (4),
- das eine Blockierstellung (B) aufweist, in der das Blockierelement (4) bei Erreichen der Überdrückstellung (ÜS) die Entriegelung der Ausstoßvorrichtung (3) verhindert, und
- das eine Freigabestellung (F) aufweist, in der die Ausstoßvorrichtung (3) bei Erreichen der Überdrückstellung (ÜS) entriegelbar ist,
wobei das Blockierelement (4) durch eine Rückstellvorrichtung (5) von der Blockierstellung (B) in die Freigabestellung (F) bewegbar ist und die Rückstellbewegung (T) der Rückstellvorrichtung (5) zeitverzögert erfolgt, wobei die Rückstellbewegung (T) spätestens mit dem Erreichen der Schließstellung (SS) beginnt.

2. Ausziehführung für eine Schublade nach Anspruch 1, **dadurch gekennzeichnet, dass** das Blockierelement (4) vor Erreichen der Schließstellung (SS) in die Blockierstellung (B) bewegbar ist.

3. Ausziehführung für eine Schublade nach Anspruch 2, **dadurch gekennzeichnet, dass** das Blockierelement (4) von der Blockierstellung (B) in die Freigabestellung (F) bewegbar ist, wobei sich das bewegbare Möbelteil (2) bei Rückkehr des Blockierelements (4) in die Freigabestellung (F) in der Schließstellung (SS) befindet.

4. Ausziehführung für eine Schublade nach einem der Ansprüche 1 bis 3, **dadurch gekennzeichnet, dass** die Rückstellbewegung (T) zwischen 0,2 Sekunden und 4 Sekunden, vorzugsweise zwischen 0,3 Sekunden und 1 Sekunde, dauert.

5. Ausziehführung für eine Schublade nach einem der Ansprüche 1 bis 4, **gekennzeichnet durch** einen von einem Ausstoßkraftspeicher (6) kraftbeaufschlagten Ausstoßhebel (7) und ein entlang einer Verriegelungsgrundplatte (8) bewegbares Verriegelungselement (9), an dem der Ausstoßhebel (7) in Schließstellung (SS) anliegt, wobei in Schließstellung (SS) das in einer Verriegelungsposition (V) befindliche Verriegelungselement (9) den Weg des Ausstoßhebels (7) in einen Ausstoßabschnitt (A) versperrt und in Überdrückstellung (ÜS) das in einer Freigabeposition (G) befindliche Verriegelungselement (9) den Weg des Ausstoßhebels (7) in den Ausstoßabschnitt (A) freigibt.

6. Ausziehführung für eine Schublade nach Anspruch 5, **dadurch gekennzeichnet, dass** das Blockierelement (4) am Verriegelungselement (9) bewegbar, vorzugsweise drehbar, gelagert ist.

7. Ausziehführung für eine Schublade nach Anspruch 5 oder 6, **dadurch gekennzeichnet, dass** das Blockierelement (4) bei einer Schließbewegung von der Ausstoßvorrichtung (3), vorzugsweise von deren Ausstoßhebel (7), in die Blockierstellung (B) bewegbar ist.

8. Ausziehführung für eine Schublade nach einem der Ansprüche 5 bis 7, **dadurch gekennzeichnet, dass** das in der Blockierstellung (B) befindliche Blockierelement (4) die Bewegung des Verriegelungselements (9) in die Freigabeposition (F) verhindert.

9. Ausziehführung für eine Schublade nach einem der Ansprüche 5 bis 8, **dadurch gekennzeichnet, dass** das Blockierelement (4) in einer - vorzugsweise in der Verriegelungsgrundplatte (8) ausgebildeten - Führungsbahn (10) begrenzt bewegbar gelagert ist.

10. Ausziehführung für eine Schublade nach Anspruch 9, **dadurch gekennzeichnet, dass** das Blockierelement (4) in seiner Blockierstellung (B) in der Führungsbahn (10) gehalten, vorzugsweise verkeilt, ist.

11. Ausziehführung für eine Schublade nach einem der Ansprüche 1 bis 10, **gekennzeichnet durch** eine - vorzugsweise vom Ausstoßhebel (7) gebildete - Einziehvorrichtung (35).

12. Ausziehführung für eine Schublade nach Anspruch 11, **dadurch gekennzeichnet, dass** die Antriebsvorrichtung (1) eine Steuerbahn (12) aufweist, wobei der Ausstoßhebel (7) beim Ausstoßen des bewegbaren Möbelteils (2) am Ausstoßabschnitt (A) der Steuerbahn (12) anliegt, beim Spannen des Ausstoßkraftspeichers (6) an einem Spannabschnitt (S) der Steuerbahn (12) anliegt und beim Einziehen des bewegbaren Möbelteils (2) in die Schließstellung (SS) in der Funktion als Einziehvorrichtung (35) an einem Einziehabschnitt (E) der Steuerbahn (12) anliegt.

13. Möbel (13) mit einer Ausziehführung nach einem der Ansprüche 1 bis 12.

14. Verfahren zum Öffnen und Schließen eines bewegbaren Möbelteils (2) mit einer Ausziehführung, nach einem der Ansprüche 1 bis 12, mit dem folgenden Schritt zum Öffnen des bewegbaren Möbelteils (2):
- Ausstoßen des bewegbaren Möbelteils (2) aus einer Schließstellung (SS) in eine Offenstellung (OS) durch eine verriegelbare Ausstoßvorrichtung (3), wobei die Ausstoßvorrichtung (3) durch Überdrücken des bewegbaren Möbelteils (2) in eine in Schließrichtung (SR) hinter der Schließstellung (SS) liegende Überdrückstellung (ÜS) entriegelt wird,
mit den Schritten
- Bewegen eines Blockierelements (4) der Antriebsvorrichtung (1) beim Schließen des bewegbaren Möbelteils (2) in eine Blockierstellung (B), in der die Entriegelung der Ausstoßvorrichtung (3) bei Erreichen der Überdrückstellung (ÜS) verhindert wird, und
- Bewegen des Blockierelements (4) durch eine Rückstellvorrichtung (5) von der Blockierstellung (B) in eine Freigabestellung (F), in der die Entriegelung der Ausstoßvorrichtung (3) bei Erreichen der Überdrückstellung (ÜS) erfolgt, wobei die Rückstellbewegung (T) der Rückstellvorrichtung (5) zeitverzögert erfolgt,
**dadurch gekennzeichnet, dass** die Rückstellbewegung (T) mit dem Erreichen der Schließstellung (SS) beginnt.

15. Verfahren nach Anspruch 14, **dadurch gekennzeichnet, dass** das Bewegen des Blockierelements (4) von der Blockierstellung (B) in die Freigabestellung (F) bei in Schließstellung (SS) befindlichem bewegbaren Möbelteil (2) durch eine Rückstellvorrichtung (5) zeitverzögert, vorzugsweise in einer Zeit zwischen 0,2 und 4 Sekunden, erfolgt.

## Claims

1. An extension guide means for a drawer comprising a drive device (1) for a moveable furniture part (2) comprising a lockable ejection device (3) for ejecting the moveable furniture part (2) from a closed position (SS) into an open position (OS), wherein the ejection device (3) can be unlocked by over-pressing the moveable furniture part (2) into an over-pressing position (ÜS) which is behind the closed position (SS) in the closing direction (SR), comprising a blocking element (4)
- which has a blocking position (B) in which the blocking element (4) prevents unlocking of the ejection device (3) when the over-pressing position (ÜS) is reached, and
- which has a release position (F) in which the ejection device (3) can be unlocked when the over-pressing position (ÜS) is reached,
wherein the blocking element (4) is moveable from the blocking position (B) into the release position (F) by a resetting device (5) and the resetting movement (T) of the resetting device (5) is effected in time-delayed relationship, **characterised in that** the resetting movement (T) begins at the latest when the closed position (SS) is reached.

2. The extension guide means for a drawer as set forth in claim 1 **characterised in that** the blocking element (4) is moveable into the blocking position (B) before the closed position (SS) is reached.

3. The extension guide means for a drawer as set forth in claim 2 **characterised in that** the blocking element (4) is moveable from the blocking position (B) into the release position (F), wherein the moveable furniture part (2) is in the closed position (SS) when the blocking element (4) returns into the release position (F).

4. The extension guide means for a drawer as set forth in one of claims 1 through 3 **characterised in that** the resetting movement (T) lasts between 0.2 second and 4 seconds, preferably between 0.3 second and 1 second.

5. The extension guide means for a drawer as set forth in one of claims 1 through 4 **characterised by** an ejection lever (7) which is force-actuated by an ejection force storage means (6), and a locking element (9) which is moveable along a locking base plate (8) and against which the ejection lever (7) bears in the closed position (SS), wherein in the closed position (SS) the locking element (9) which is in a locking position (V) blocks the path of movement of the ejection lever (7) into an ejection portion (A) and in the over-pressing position (ÜS) the locking element (9) which is in a release position (G) enables the path of movement of the ejection lever (7) into the ejection portion (A).

6. The extension guide means for a drawer as set forth in claim 5 **characterised in that** the blocking element (4) is mounted moveably, preferably rotatably, on the locking element (9).

7. The extension guide means for a drawer as set forth in claim 5 or claim 6 **characterised in that** the blocking element (4) is moveable into the blocking position (B) in a closing movement by the ejection device (3), preferably by the ejection lever (7) thereof.

8. The extension guide means for a drawer as set forth in one of claims 5 through 7 **characterised in that** the blocking element (4) which is in the blocking position (B) prevents the movement of the locking element (9) into the release position (F).

9. The extension guide means for a drawer as set forth in one of claims 5 through 8 **characterised in that** the blocking element (4) is mounted limitedly moveably in a guide path (10) preferably provided in the blocking base plate (8).

10. The extension guide means for a drawer as set forth in claim 9 **characterised in that** the blocking element (4) is held, preferably wedged, in its blocking position (B) in the guide path (10).

11. The extension guide means for a drawer as set forth in one of claims 1 through 10 **characterised by** a retraction device (35) preferably formed by the ejection lever (7).

12. The extension guide means for a drawer as set forth in claim 11 **characterised in that** the drive device (1) has a control path (12), wherein the ejection lever (7) bears against the ejection portion (A) of the control path (12) upon ejection of the moveable furniture part (2), it bears against a stressing portion (S) of the control path (12) upon stressing of the ejection force storage means (6) and it bears against a retraction portion (E) of the control path (12) upon retraction of the moveable furniture part (2) into the closed position (SS) in the functioning as a retraction device (35).

13. An article of furniture (13) having an extension guide means as set forth in one of claims 1 through 12.

14. A method of opening and closing a moveable furniture part (2) with an extension guide means, in particular as set forth in one of claims 1 through 12, comprising the following step for opening the moveable furniture part (2):
- ejection of the moveable furniture part (2) from a closed position (SS) into an open position (OS) by a lockable ejection device (3), wherein the ejection device (3) is unlocked by over-pressing of the moveable furniture part (2) into an over-pressing position (ÜS) which is behind the closed position (SS) in the closing direction (SR),
with the steps:
- movement of a blocking element (4) of the drive device (1) upon closing of the moveable furniture part (2) into a blocking position (B) in which unlocking of the ejection device (3) is prevented upon reaching the over-pressing position (ÜS), and
- movement of the blocking element (4) by a resetting device (5) from the blocking position (B) into a release position (F) in which unlocking of the ejection device (3) occurs upon reaching the over-pressing position (ÜS), wherein the resetting movement (T) of the resetting device (5) is effected in time-delayed relationship,
**characterised in that** the resetting movement (T) begins at the latest when the closed position (SS) is reached.

15. A method as set forth in claim 14 **characterised in that** the movement of the blocking element (4) from the blocking position (B) into the release position (F) is effected with the moveable furniture part (2) in the closed position (SS) in time-delayed relationship by a resetting device (5), preferably in a time of between 0.2 and 4 seconds.

## Revendications

1. Glissière de guidage pour un tiroir avec un dispositif d'entraînement (1) pour une partie de meuble mobile (2), avec un dispositif éjecteur pouvant être verrouillé (3) pour éjecter la partie de meuble mobile (2) d'une position de fermeture (SS) à une position d'ouverture (OS), dans laquelle le dispositif éjecteur (3) peut être déverrouillé par surpression de la partie de meuble mobile (2) dans une position de surpression (ÜS) située dans le sens de fermeture (SR) derrière la position de fermeture (SS), un élément de blocage (4),
- qui présente une position de blocage (B), dans laquelle l'élément de blocage (4) empêche le déverrouillage du dispositif éjecteur (3) lorsque la position de surpression (ÜS) est atteinte, et
- qui présente une position de relâchement (F), dans laquelle le dispositif éjecteur (3) peut être déverrouillé lorsque la position de surpression (ÜS) est atteinte,
dans laquelle l'élément de blocage (4) est mobile par un dispositif de retour (5) de la position de blocage (B) à la position de relâchement (F) et le mouvement de retour (T) du dispositif de retour (5) est réalisé de façon différée, le mouvement de retour (T) débutant au plus tard lorsque la position de fermeture (SS) est atteinte.

2. Glissière de guidage pour un tiroir selon la revendication 1, **caractérisée en ce que** l'élément de blocage (4) est mobile dans la position de blocage (B) avant que la position de fermeture (SS) soit atteinte.

3. Glissière de guidage pour un tiroir selon la revendication 2, **caractérisée en ce que** l'élément de blocage (4) est mobile de la position de blocage (B) à la position de relâchement (F), dans laquelle la partie de meuble mobile (2) lors du retour de l'élément de blocage (4) dans la position de relâchement (F) se trouve dans la position de fermeture (SS).

4. Glissière de guidage pour un tiroir selon l'une des revendications 1 à 3, **caractérisée en ce que** le mouvement de retour (T) dure entre 0,2 seconde et 4 secondes, de préférence entre 0,3 seconde et 1 seconde.

5. Glissière de guidage pour un tiroir selon l'une des revendications 1 à 4, **caractérisée par** un levier éjecteur (7) soumis à une force par un accumulateur d'énergie (6) et un élément de verrouillage (9) mobile le long d'une plaque de base de verrouillage (8), auquel le levier de verrouillage (7) est adjacent en position de fermeture (SS), dans laquelle en position de fermeture (SS) l'élément de verrouillage (9), se trouvant dans une position de verrouillage (V), obstrue le trajet du levier éjecteur (7) dans une section d'éjection (A) et, en position de surpression (ÜS), l'élément de verrouillage (9) se trouvant dans une position de relâchement (G) libère le trajet du levier éjecteur (7) dans la section d'éjection (A).

6. Glissière de guidage pour un tiroir selon la revendication 5, **caractérisée en ce que** l'élément de blocage (4) est logé de façon mobile, de préférence rotative, sur l'élément de verrouillage (9).

7. Glissière de guidage pour un tiroir selon la revendication 5 ou 6, **caractérisée en ce que** l'élément de blocage (4) lors d'un mouvement de fermeture du dispositif éjecteur (3), de préférence de son levier éjecteur (7), est mobile dans la position de blocage (B).

8. Glissière de guidage pour un tiroir selon l'une des revendications 5 à 7, **caractérisée en ce que** l'élément de blocage (4) se trouvant dans la position de blocage (B) empêche le mouvement de l'élément de verrouillage (9) dans la position de relâchement (F).

9. Glissière de guidage pour un tiroir selon l'une des revendications 5 à 8, **caractérisée en ce que** l'élément de blocage (4) est logé de façon mobile limitée dans une voie de guidage (10) - conçue de préférence dans la plaque de base de verrouillage (8).

10. Glissière de guidage pour un tiroir selon la revendication 9, **caractérisée en ce que** l'élément de blocage (4) est maintenu, de préférence calé, dans sa position de blocage (B) dans la voie de guidage (10).

11. Glissière de guidage pour un tiroir selon l'une des revendications 1 à 10, **caractérisée par** un dispositif de rétraction (35) - formé de préférence par le levier éjecteur (7).

12. Glissière de guidage pour un tiroir selon la revendication 11, **caractérisée en ce que** le dispositif d'entraînement (1) présente une voie de commande (12), dans laquelle le levier éjecteur (7) lors de l'éjection de la partie de meuble mobile (2) est adjacent à la section d'éjection (A) de la voie de commande (12), lors de la mise sous tension de l'accumulateur d'énergie (6) est adjacent à une section de tension (S) de la voie de commande (12) et, lors de la rétraction de la partie de meuble mobile (2) dans la position de fermeture (SS), dans la fonction de dispositif de rétraction (35) est adjacent à une section de rétraction (E) de la voie de commande (12).

13. Meuble (13) avec une glissière de guidage selon l'une des revendications 1 à 12.

14. Procédé pour ouvrir et fermer une partie de meuble mobile (2) avec une glissière de guidage selon l'une des revendications 1 à 12, avec l'étape suivante pour ouvrir la partie de meuble mobile (2) :
- éjection de la partie de meuble mobile (2) d'une position de fermeture (SS) à une position d'ouverture (OS) par un dispositif éjecteur pouvant être verrouillé (3), dans lequel le dispositif éjecteur (3) est déverrouillé par surpression de la partie de meuble mobile (2) dans une position de surpression (ÜS) située en position de fermeture (SR) derrière la position de fermeture (SS),
avec les étapes de
- déplacement d'un élément de blocage (4) du dispositif d'entraînement (1) lors de la fermeture de la partie de meuble mobile (2) dans une position de blocage (B), dans laquelle le déverrouillage du dispositif éjecteur (3) est empêché lorsque la position de surpression (ÜS) est empêchée, et
- déplacement de l'élément de blocage (4) par un dispositif de rétraction (5) de la position de blocage (B) à une position de relâchement (F), dans laquelle le déverrouillage du dispositif éjecteur (3) a lieu lorsque la position de surpression (ÜS) est atteinte, le mouvement de retour (T) du dispositif de retour (5) ayant lieu de façon différée,
**caractérisé en ce que** le mouvement de retour (T) débute lorsque la position de fermeture (SS) est atteinte.

15. Procédé selon la revendication 14, **caractérisé en ce que** le mouvement de l'élément de blocage (4) de la position de blocage (B) à la position de relâchement (F) dans une partie de meuble mobile (2) se trouvant en position de fermeture (SS), est réalisé de façon différée par un dispositif de retour (5), de préférence pendant une durée située entre 0,2 et 4 secondes.
